# EUROPÄISCHE PATENTSCHRIFT

(11) **EP 0 324 160 B1**
(45) Veröffentlichungstag und Bekanntmachung des Hinweises auf die Patenterteilung: **03.03.1993**
(21) Anmeldenummer: 88121662.6
(22) Anmeldetag: 24.12.1988
(51) Int. Cl.: B65B 19/20, B65B 41/02

(54) **Verfahren und Vorrichtung zum Herstellen von einen Kragen aufweisenden Klappschachteln, insbesondere für Zigaretten**
Method and device for making hinged-lid boxes provided with a collar, especially for cigarettes
Procédé et dispositif pour la fabrication de boîtes avec un couvercle à charnière, munies d'une couronne, en particulier pour cigarettes

(30) Priorität: 13.01.1988 DE 3800664
(43) Veröffentlichungstag der Anmeldung: 19.07.1989
(73) Patentinhaber: Focke & Co. (GmbH & Co.), 27283 Verden (DE)
(72) Erfinder: Focke, Heinz, D-2810 Verden (DE)
(74) Vertreter: Bolte, Erich, Dipl.-Ing.

(56) Entgegenhaltungen:
- EP-A- 0 082 348
- US-A- 3 101 164

## Beschreibung

Die Erfindung betrifft ein Verfahren zum Herstellen von einen Kragen aufweisenden Klappschachteln für Zigaretten, wobei Kragen-Zuschnitte von einer Materialbahn abgetrennt und einzeln auf einen in die Klappschachtel einzuführenden Zigaretten-Block (in einen Innenzuschnitt eingehüllte Zigaretten-Gruppe) aufgelegt werden. Weiterhin betrifft die Erfindung eine Vorrichtung zum Herstellen derartiger Klappschachteln.

Klappschachteln, auch Hinge-Lid-Packung genannt, sind weitverbreiteter Verpackungstyp für Zigaretten. Der Packungsinhalt ist ein Zigaretten-Block, also eine in einen Innenzuschnitt, insbesondere aus Stanniol, eingehüllte Zigaretten-Gruppe. Die Klappschachtel besteht aus einem Schachtelteil und einem an eine Rückwand desselben schwenkbar angebrachten Klappdeckel. Im Schachtelteil befindet sich ein aus diesem teilweise herausragender Kragen, der sich im Bereich einer Vorderwand sowie im Bereich von Seitenwänden des Schachtelteils erstreckt und der in Schließstellung der Klappschachtel von dem Deckel teilweise umgeben ist.

Die Erfindung befaßt sich mit der Herstellung und Verarbeitung der Kragen innerhalb einer Verpackungsmaschine. Dabei wird so vorgegangen, daß Kragen-Zuschnitte nacheinander von einer entsprechend breiten Materialbahn, insbesondere aus dünnem Karton, abgetrennt und den Klappschachteln zugeführt werden. Die Vereinigung der Kragen-Zuschnitte mit den Klappschachteln geht dabei zweckmäßigerweise so vonstatten, daß die Kragen-Zuschnitte jeweils auf einen Zigaretten-Block aufgelegt und mit diesem in die teilweise fertiggestellte Klappschachtel eingeführt werden. Die EP-A-82 348 zeigt ein Beispiel für die Zuführung eines Kragen-Zuschnitts zu einem Zigaretten-Block und für die Weitergabe dieser Einheit an eine teilweise gefaltete Klappschachtel.

Der Erfindung liegt die Aufgabe zugrunde, die Leistungsfähigkeit der Verpackungsmaschine in bezug auf die Bereitstellung der Kragen bzw. Kragen-Zuschnitte zu erhöhen, ohne den maschinellen und fertigungstechnischen Aufwand dadurch wesentlich zu vergrößern.

Zur Lösung dieser Aufgabe ist das erfindungsgemäße Verfahren dadurch gekennzeichnet, daß bei gleichzeitiger Herstellung von jeweils zwei Klappschachteln in zwei nebeneinander verlaufenden Fertigungsbahnen die beiden gleichzeitig je einem Zigaretten-Block zugeführten Kragen-Zuschnitte von einer einzigen, gemeinsamen Materialbahn nacheinander abgetrennt, ein erster dieser beiden Kragen-Zuschnitte sodann durch Querverschiebung in eine Position neben dem anderen, gleichzeitig zu verarbeitenden Kragen-Zuschnitt bewegt und danach beide nebeneinanderliegenden Kragen-Zuschnitte den zugeordneten Zigaretten-Blöcken der beiden Fertigungsbahnen zugeführt werden.

Das erfindungsgemäße Verfahren geht demnach aus von einer Verpackungsmaschine bzw. einem Verpackungsverfahren, bei dem die Klappschachteln zweibahnig, also jeweils paarweise gefertigt werden. Gleichwohl wird aus Gründen einer optimalen Raumausnutzung, aber auch zur Vereinfachung der Vorrichtung nur mit einer Materialbahn für die Kragen-Zuschnitte gearbeitet. Die Materialbahn wird dabei von einer Bobine abgezogen. Sodann werden von der Materialbahn nacheinander einzelne Kragen-Zuschnitte abgetrennt und längs einer Zuschnittbahn in eine Zwischenstation gefördert. In dieser werden die nacheinander ankommenden Kragen-Zuschnitte kurzfristig angehalten, wobei von den beiden gemeinsam zwei Zigaretten-Blöcken zuzuführenden Kragen-Zuschnitten der zuerst in der Zwischenstation ankommende seitwärts verschoben wird, derart, daß zusammen mit dem nachfolgenden Kragen-Zuschnitt ein Paar von Kragen-Zuschnitten nebeneinander ausgerichtet in der Zwischenstation bereitgehalten wird.

Die beiden nebeneinanderliegenden Kragen-Zuschnitte werden sodann in der ursprünglichen Bewegungsrichtung - Förderrichtung auf der Zuschnittbahn - weitertransportiert in den Bereich einer querverlaufenden Zuführungsbahn. Die Kragen-Zuschnitte werden nunmehr in Querrichtung taktweise in eine Übergabestation gefördert und hier paarweise jeweils an zwei Zigaretten-Blöcke auf nebeneinanderlaufenden Packungsbahnen übergeben. In groben Zügen vollführen demnach die Kragen-Zuschnitte eine Z-förmige Bewegung, wobei jeweils jeder zweite Kragen-Zuschnitt in der Zwischenstation in eine Seitwärtsstellung gebracht wird, so daß zwei Kragen-Zuschnitte nebeneinander liegen.

Zur Lösung der angegebenen Aufgabe wird weiterhin eine Vorrichtung gemäß Anspruch 5 vorgeschlagen.

Die erfindungsgemäße Vorrichtung besteht aus einem Zuschnittförderer zum vorzugsweise kontinuierlichen Transport der einzelnen Zuschnitte nach dem Abtrennen von der Materialbahn mit Abstand voneinander, aus einem im Bereich der Zwischenstation angeordneten Querförderer zum Querbewegen des jeweils zweiten Kragen-Zuschnitts sowie aus einem Zuführungsförderer zur taktweisen Querbewegung von nebeneinander ausgerichteten Zuschnitten bis zur Übergabestation.

Querförderer und Zuführungsförderer sind nach einem Vorschlag der Erfindung als Riemenförderer, insbesondere Zahnriemen ausgebildet mit Mitnehmern an der Außenseite eines Fördertrums. Die Mitnehmer sind unter Abstimmung auf die Fördergeschwindigkeit in ausgewählten Abständen voneinander angeordnet, so daß dadurch die exakte Positionierung der Kragen-Zuschnitte im Bereich der Übergabestation gewährleistet ist. Die Endpositionen der Kragen-Zuschnitte in der Zwischenstation wie auch in der Übergabestation sind durch Anschläge bestimmt, von denen einzelne aus der Bewegungsbahn der Kragen-Zuschnitte herausbewegbar sind, um den Vorbeitransport anderer Kragen-Zuschnitte zu ermöglichen.

Weitere Einzelheiten der Erfindung betreffen die Ausbildung der Förderer für die Kragen-Zuschnitte, von Anschlägen sowie der Übergabestation im Bereich der Packungsbahnen.

Das erfindungsgemäße Verfahren sowie ein Ausführungsbeispiel der Vorrichtung werden nachfolgend anhand der Zeichnungen näher erläutert. Es zeigt:
- Fig. 1: Kragen-Zuschnitte im Grundriß während einer Bewegungsphase,
- Fig. 2: eine Darstellung entsprechend Fig. 1 in einer anderen Bewegungsphase,
- Fig. 3: Einzelheiten der Vorrichtung, nämlich Förderorgane für Kragen-Zuschnitte, im Grundriß,
- Fig. 4: einen Querschnitt bzw. eine Stirnansicht der Vorrichtungseinzelheiten gemäß Fig. 3,
- Fig. 5: eine gegenüber Fig. 4 um 90° versetzte Seitenansicht der Vorrichtung im Bereich der Zwischenstation, in vergrößertem Maßstab,
- Fig. 6: eine weitere Einzelheit der Vorrichtung im Bereich der Zwischenstation in einer Ansicht entsprechend Fig. 5,
- Fig. 7: eine Vorrichtungseinzelheit im Bereich der Übergabestation, teilweise im Schnitt, bei nochmals vergrößertem Maßstab.

Bei der Herstellung von Klappschachteln (Hinge-Lid-Packungen) für Zigaretten oder dgl. sind in die Klappschachteln Kragen einzuführen. Diese bestehen aus einer Kragen-Vorderwand und zwei Kragen-Seitenwänden. In den Zeichnungen sind noch nicht zu einem Kragen geformte Kragen-Zuschnitte 10, 11, 12 mit dem typischen Grundriß gezeigt. Die Kragen-Zuschnitte 10, 11, 12 werden von einer fortlaufenden Materialbahn 13 (dünner Karton) nacheinander abgetrennt. Die Kragen-Zuschnitte 10, 11, 12 werden im weiteren Verlauf so zueinander formiert, daß im Bereich einer Übergabestation 14 jeweils zwei Kragen-Zuschnitte 10, 11 nebeneinander ausgerichtet für die Überführung an zwei Zigaretten-Blöcke 15, 16 bereitgehalten sind. Zur Erzielung einer hohen Leistung ist die vorliegende Verpackungsmaschine zweibahnig ausgeführt. Es werden demnach auf zwei nebeneinanderlaufenden Fertigungsbahnen gleichzeitig zwei Klappschachteln hergestellt. Dementsprechend werden jeweils zwei Zigaretten-Blöcke 15, 16 parallel und synchron auf nebeneinanderlaufenden Blockbahnen 17 und 18 durch die Übergabestation 14 hindurchgeführt.

Es geht nun um eine sinnvolle Bewegung der nacheinander abgetrannten Kragen-Zuschnitte 10, 11, 12, derart, daß sie die auf die Zigaretten-Blöcke 15, 16 ausgerichtete Position erhalten.

Die Materialbahn 13 wird bei dem gezeigten Ausführungsbeispiel bei fortlaufender Förderung durch eine Trennstation 19 hindurchgeführt. Durch einen Schneidaggregat, bestehend aus einer Messerwalze 20 und einer gegenwalze 21 erfolgt die Abtrennung der Kragen-Zuschnitte 10.. durch einen der Kontur der Kragen-Zuschnitte 10.. entsprechenden, quergerichteten Trennschnitt. Die Materialbahn 13 hat die Breite der Kragen-Zuschnitte 10...

Die einzelnen Kragen-Zuschnitte 10.. werden anschließend durch einen Zuschnittförderer 22 transportiert, der mit höherer Geschwindigkeit angetrieben ist als die Materialbahn 13. Dadurch wird ein ausreichender Abstand zwischen den aufeinanderfolgenden Kragen-Zuschnitten 10, 11, 12 geschaffen. Der Zuschnittförderer 22 besteht bei dem vorliegenden Ausführungsbeispiel (Fig. 5) aus Paaren von Förderwalzen 23, 24.

Die Kragen-Zuschnitte 10.. werden durch den Zuschnittförderer 22 auf einer geradlinigen Zuschnittbahn 25 bis in ein Zwischenstation 26 gefördert. Diese ist durch einen Anschlag 27 definiert, an dem ein Förderteil des jeweiligen Kragen-Zuschnitts 10.. zur Anlage kommt.

In der Zwischenstation 26 werden zwei Kragen-Zuschnitte 10, 11 in eine Position nebeneinanderliegend gebracht. Zu diesem Zweck wird der erste Kragen-Zuschnitt 10 nach Erreichen der Zwischenstation 26 (Anlage am Anschlag 27) querbewegt gemäß Pfeil 28 in eine Seitwärtsstellung (Fig. 2). Der nachfolgende Kragen-Zuschnitt 11 bleibt in der Position aufgrund Anlage am Anschlag 27. Danach werden die beiden nun nebeneinanderliegenden Zuschnitte 10 und 11 gemäß Pfeil 29 und 30 gleichzeitig weiterbewegt, also in Richtung der Zuschnittbahn 25, und zwar bis in eine quergerichtete Zuführungsbahn 31.

Die Kragen-Zuschnitte 10, 11, 12 werden nun längs der quergerichteten Zuführungsbahn 31 ohne Veränderung ihrer Relativstellung taktweise der Übergabestation 14 zugeführt. Die Kragen-Zuschnitte 10, 11, 12 werden im Bereich der Zuführungsbahn 31 um einen zwei Kragen-Zuschnitten 10, 11 entsprechenden Takt bewegt. Allerdings werden die Kragen-Zuschnitte 10, 11 nach Erreichen der Zuführungsbahn 31 nicht unmittelbar in die Übergabestation 14 bewegt. Aufgrund der räumlichen Gegebenheiten werden je Fördertakt drei Kragenzuschnitte 10, 11, 12 weiterbewegt, wobei die beiden in Transportrichtung vornliegenden Kragenzuschnitte 10, 11 in die Übergabestation 14 gelangen, während der Kragen-Zuschnitt 12 eine Zwischenposition einnimmt.

Der Quertransport des Kragenzuschnitts 10 im Bereich der Zwischenstation 26 erfolgt durch einen Querförderer 32, der im vorliegenden Falle als Zahnriemen 33 ausgebildet ist. Dieser läuft über eine Antriebsrolle 34 und eine Umlenkrolle 35. Letztere ist an einem quergerichteten Tragarm 36 gelagert, der über eine Lagerhülse 37 mit einem Maschinengestell 38 der Verpackungsmaschine verbunden ist. Der Zahnriemen 33 lagert oberhalb der Bewegungsebene der Kragen-Zuschnitte 10, 11,... Der Kragenzuschnitt 10 wird durch einen unteren Fördertrum 39 in die Seitwärtsstellung gefördert. Der Zahnriemen 33 ist zu diesem Zweck mit nach außen weisenden Mitnehmern 40 versehen. Diese erfassen jeweils einen Kragen-Zuschnitt 10 seitlich.

Der Zahnriemen 33 wird taktweise angetrieben. Nach Ankunft des Kragen-Zuschnitts 10 in der Zwischenstation 26 wird der Zahnriemen 33 in Bewegung gesetzt, wobei einer der Mitnehmer 40 den Kragen-Zuschnitt 10 erfaßt und bis in die Seitwärtsstellung (Fig. 2) fördert.

Im Bereich der Zuführungsbahn 31 werden die Kragen-Zuschnitte 10, 11, 12 durch einen Zuführungsförderer 41 parallel zum Querförderer 32 transportiert. Auch der Zuführungsförderer 41 ist hier als Zahnriemen 42 ausgebildet, der oberhalb der Bewegungsbahn der Kragen-Zuschnitte 10, 11, 12 läuft. Ein unterer Fördertrum 43 ist an der Außenseite mit Mitnehmern 44 versehen, die jeweils einen Kragen-Zuschnitt 10, 11, 12 seitlich erfassen. Die Abstände der Mitnehmer 44 voneinander entsprechen dem Abstand zweier Kragen-Zuschnitte 10, 11 im Bereich der Übergabestation 14. Der Zahnriemen 42 wird bei jedem Fördertakt um einen zwei Kragen-Zuschnitten 10, 11 entsprechenden Weg (220 mm) angetrieben.

Der Zahnriemen 42 ist ebenfalls über eine Antriebsrolle 45 und eine Umlenkrolle 46 geführt. Letztere sitzt am Ende eines Tragarms 47, der ebenfalls mit dem Maschinengestell 38 verbunden ist.

Der Schalthub des Querförderers 32 ist abweichend von dem des Zuführungsförders 41. Die Mitnehmer 40 des Zahnriemens 33 haben einen solchen Abstand voneinander, daß bei Beginn eines Fördertakts zunächst ein Leerhub von 70 mm gefahren wird. Danach erfolgt ein Arbeitshub, also ein Transporthub unter Mitnahme eines Kragen-Zuschnitts 10, von 110 mm. Bei Stillstand des Zahnriemens 33 befindet sich der nächste fördernde Mitnehmer 40 mit Abstand von dem in der Zwischenstation 26 bereitgehalten Kragen-Zuschnitt 10.

Die Kragen-Zuschnitte 10, 11, 12 ruhen im Bereich der Zwischenstation 26 sowie im Bereich des Zuführungsförderers 41 auf einer plattenförmigen Tragbahn 48. Diese ist an der Oberseite mit Nuten 49 und 50 versehen, erstere für den Eintritt der Mitnehmer 40 des Zahnriemens 33, letztere für die Mitnehmer 44 des Zahnriemens 42. Außerhalb der Nuten 49, 50 liegen die Kragen-Zuschnitte 10, 11, 12 auf der Tragbahn 48 auf, werden demnach gleitend gefördert.

Zur Definition der Seitwärtsstellung des Kragen-Zuschnitts 10 (Fig. 2) ist an der Tragbahn 48 eine Anschlagwand 51 angebracht. Diese geht im Bereich der Zuführungsbahn 31 über in eine Seitenbegrenzung 52. An der gegenüberliegenden Seite ist die Tragbahn 48 mit einem Bord 53 (Fig. 6) als Führung für die Kragen-Zuschnitte 10, 11, 12 versehen.

Für die Bewegung der Kragen-Zuschnitte 10, 11 aus der Zwischenstation 26 in den Bereich des Zuführungsförderers 41 ist ein Übergabeförderer 54 vorgesehen. Dieser besteht hier aus einem schwenkbaren Raffarm 55 mit hakenförmigen Mitnehmerfingern 56, 57, die je paarweise einem der Kragen-Zuschnitte 10, 11 zugeordnet sind. Die Mitnehmerfinger 56, 57 kommen an der Rückseite mit Abstand voneinander an dem Kragen-Zuschnitt 10, 11 zur Anlage.

Der Raffarm 55 und damit die Mitnehmerfinger 56, 57 werden durch einen Kurbeltrieb bewegt, derart, daß die Mitnehmerfinger 56, 57 aus der in Fig. 5; 4 gezeigten Ausgangsstellung unter Mitnahme der beiden Kragen-Zuschnitte 10, 11 bis in die mit ausgezogenen Linien gezeigte Endstellung gebracht werden. Danach werden die Mitnehmerfinger 56, 57 nach unten aus der Bewegungsbahn der Kragen-Zuschnitte 10, 11 herausgenommen und unterhalb derselben längs der Kurvenbahn 58 in die Ausgangsstellung zurückgeführt. Durch die Bewegungsbahn der Mitnehmerfinger 56, 57 wird ein exakter Förderhub der beiden Kragen-Zuschnitte 10, 11 definiert.

Der Anschlag 27 muß während dieser Übergabeförderung der Kragenzuschnitte 10, 11 aus der Bewegungsbahn derselben zurückgezogen werden. Gemäß Fig. 6 ist zu diesem Zweck der Anschlag 27 über einen Anschlaghalter 59 mit Parallellenkern 60 verbunden. Der Anschlaghalter 59 wird durch einen Exzentertrieb 61 betätigt, der durch eine untere Förderwalze 24 des Zuschnittförderers 22 angetrieben wird. Der Anschlag 27 macht dadurch kurze, kippfreie Auf- und Abbewegungen, wobei der Anschlag 27 in der unteren Stellung unterhalb der Bewegungsbahn der Kragen-Zuschnitte 10, 11 sich befindet.

Im Bereich der Übergabestation 14 sind zwei Anschläge für die beiden auf die Zigaretten-Blöcke 15, 16 auszurichtenden Kragen-Zuschnitte 10, 11 erforderlich. Der in Transportrichtung vornliegende Kragen-Zuschnitt 11 kommt zur Anlage an einem Endanschlag 62 der Zuführungsbahn 31 (Teil der Tragbahn 48). Für den davorliegenden Kragen-Zuschnitt 10 ist ein bewegbarer Zwischenanschlag 63 vorgesehen. Dieser ist oberhalb der Zuführungsbahn 31 schwenkbar gelagert an einer Schwenklasche 64, die durch eine Schubstange 65 betätigt wird, derart, daß der Zwischenanschlag 63 im Gegenuhrzeigersinn (Fig. 4) aus der Bewegungsbahn der Kragen-Zuschnitte 10, 11 herausbewegt werden kann. Der Zwischenanschlag 63 ist, wie aus Fig. 3 ersichtlich, gabelförmig ausgebildet und wirkt so außerhalb des Bewegungsbereichs des Zahnriemens 42.

Die Übergabe der ausgerichteten Kragen-Zuschnitte 10, 11 an die Zigaretten-Blöcke 15, 16 erfolgt in Verbindung mit einer hin- und herbewegbaren Blockbühne 66. Auf dieser liegen die Zigaretten-Blöcke 15, 16 zeitweilig auf, bevor sie an einen anderen Förderer weitergegeben werden (nicht dargestellt). Die Blockbühne 66 ist seitlich gleitend auf Tragstangen 67, 68 gelagert. Die Blockbühne 66 wird mit den Zigaretten-Blöcken 15, 16 unterhalb der Kragen-Zuschnitte 10, 11 im Bereich der Zuführungsbahn 31 hinwegbewegt.

An der Blockbühne 66 sind rückseitig hakenförmig ausgebildete, aufrechte Mitnehmerstege 69, 70; 71, 72 angeordnet, und zwar zwei Mitnehmer 69, 70 bzw. 71, 72 für jeden Kragen-Zuschnitt 10, 11. Die Mitnehmer 69, 70.. werden bei der Vorwärtsbewegung der Blockbühne 66 durch die Ebene der Zuführungsbahn 31 hindurchbewegt unter Mitnahme der beiden Kragen-Zuschnitte 10, 11. Die Tragbahn 48 ist zu diesem Zweck im Bereich der Mitnehmer 69, 70.. unterbrochen. Die Kragen-Zuschnitte 10, 11 werden durch die Mitnehmer 69, 70.. auf die Bewegungsgeschwindigkeit der Zigaretten-Blöcke 15, 16 auf der Blockbühne 66 beschleunigt. Sobald die Kragen-Zuschnitte 10, 11 die Tragbahn 48 verlassen, legen sie sich selbsttätig und positionsgerecht auf die Oberseite der Zigaretten-Blöcke 15, 16.

Damit die Nachförderung von Kragen-Zuschnitten 10, 11 in die Übergabestation 14 bei der Rückkehr der Blockbühne 66 in die Ausgangsposition (strichpunktiert in Fig. 3) durch die Mitnehmer 71, 72 nicht beeinträchtigt wird, sind diese aus der Bewegungsebene der Kragen-Zuschnitte 10, 11 herausbewegbar. Zu diesem Zweck sind die beiden Mitnehmer 71, 72 an einer Traghülse 73 gelagert, die schwenkbar auf einer Tragachse 74 unterhalb der Blockbühne 66 lagert. Die Traghülse 73 ist drehbar auf der mit der Blockbühne 66 verbundenen Tragachse 74 gelagert. Mit der Traghülse 73 ist eine Tastrolle 75 verbunden, die auf einer geradlinigen, ortsfesten Kurvenschiene 76 abläuft. Die Gestaltung der Kurvenschiene 76 ist so gewählt, daß die mit Abstand von der Tragachse 74 angebrachte Tastrolle 75 eine Drehbewegung der Traghülse 73 und damit eine Schwenkbewegung der Mitnehmer 71, 72 bewirkt, und zwar aus der in Fig. 7 mit ausgezogenen Linien gezeigten Mitnehmerstellung in eine strichpunktiert gezeigte Stellung unterhalb der Bewegungsebene der Kragen-Zuschnitte.

## Patentansprüche

1. Verfahren zum Herstellen von einen Kragen aufweisenden Klappschachteln für Zigaretten, wobei Kragen-Zuschnitte von einer Materialbahn abgetrennt und einzeln auf einen in die Klappschachtel einzuführenden Zigaretten-Block in einen Innenzuschnitt eingehüllte Zigaretten-Gruppe aufgelegt werden,
**dadurch gekennzeichnet,** daß bei gleichzeitiger Herstellung von jeweils zwei Klappschachteln in zwei nebeneinander verlaufenden Fertigungsbahnen die beiden gleichzeitig je einem Zigaretten-Block (15, 16) zugeführten Kragen-Zuschnitte (10, 11, 12) von einer einzigen, gemeinsamen Materialbahn (13) nacheinander abgetrennt, ein erster dieser beiden Kragen-Zuschnitte (10, 11) sodann durch Querverschiebung in eine Position neben dem anderen, gleichzeitig zu verarbeitenden Kragen-Zuschnitt (11) bewegt und danach beide nebeneinanderliegenden Kragen-Zuschnitte (10, 11) den zugeordneten Zigaretten-Blöcken (15, 16) der beiden Fertigungsbahnen (Blockbahn 17, 18) zugeführt werden.

2. Verfahren nach Anspruch 1, dadurch gekennzeichnet, daß die nacheinander von der gemeinsamen Materialbahn (13) abgetrennten Kragen-Zuschnitte (10, 11, 12) längs einer Zuschnittbahn (25) gefördert werden bis in eine Zwischenstation (26), in der ein erster der beiden gleichzeitig verarbeiteten Kragen-Zuschnitte (10, 11) durch Querverschiebung in eine zur Zuschnittbahn (25) versetzte Seitwärtsstellung bewegt wird, während der zweite Kragen-Zuschnitt (11) in dieser Zwischenstation (26) in der Zuschnittbahn (25) kurzzeitig verharrt, und daß danach beide Kragen-Zuschnitte (10, 11) aus der Zwischenstation (26) gleichzeitig weitergefördert werden.

3. Verfahren nach Anspruch 2, dadurch gekennzeichnet, daß die beiden nebeneinanderliegenden Kragen-Zuschnitte (10, 11) aus der Zwischenstation (26) in eine Zuführungsbahn (31) bewegt werden und in dieser quer zur Zuschnittbahn (25) einer Übergabestation (14) zur Überführung an die Zigaretten-Blöcke (15, 16) gefördert werden.

4. Verfahren nach Anspruch 3, dadurch gekennzeichnet, daß im Bereich der Zuführungsbahn (31) jeweils drei Kragen-Zuschnitte (10, 11, 12) gleichzeitig während eines Fördertakts um einen zwei nebeneinanderliegenden Kragen-Zuschnitte (10, 11, 12) entsprechenden Transportweg weitergefördert werden, wobei während jedes Fördertakts zwei Kragen-Zuschnitte (10, 11) in die Übergabestation (14) gelangen.

5. Vorrichtung zum Herstellen von einen Kragen aufweisenden Klappschachteln für Zigaretten, wobei Kragen-Zuschnitte von einer Materialbahn abtrennbar und einzeln auf einen in die Klappschachtel einzuführenden Zigaretten-Block auflegbar sind,
**gekennzeichnet** durch einen Zuschnittförderer (22), durch welchen die abgetrennten Kragen-Zuschnitte (10, 11, 12) einer Zwischenstation (26) nacheinander zuführbar sind, durch einen Querförderer (32), den in der Zwischenstation (26) jeweils ein ersten von zwei gleichzeitig je einem Zigaretten-Block (15, 16) zuführbaren Kragen-Zuschnitten (10, 11) in eine Seitwärtsstellung neben dem Zuschnittförderer (22) bewegt, und durch eine Vorrichtung, die den ersten Kragen-Zuschnitt (10) aus der Seitwärtsstellung gemeinsam mit dem nachfolgenden zweiten Kragen-Zuschnitt (11) in Richtung des Zuschnittförderers (22) weitertransportiert.

6. Vorrichtung nach Anspruch 5, dadurch gekennzeichnet, daß der Querförderer (32) für den Transport eines Kragen-Zuschnitts (10) in eine Seitwärtsstellung als quer zum Zuschnittförderer (22) gerichteter Zahriemen (33) ausgebildet ist, dessen unterer Trum als Fördertrum (39) mit im Abstand voneinander angeordneten Mitnehmern (40) versehen ist zum Erfassen eines Kragen-Zuschnitts (10) an dessen Seitenkante.

7. Vorrichtung nach Anspruch 6, dadurch gekennzeichnet, daß die Abstände der Mitnehmer (40) des Zahnriemens (33) und dessen Bewegungshub so aufeinander abgestimmt sind, daß der Kragen-Zuschnitt (10) lediglich während eines Teilförderhubs transportiert wird, insbesondere über eine Strecke von 110 Millimetern bei einem vorangehenden Leerhub von 70 Millimetern.

8. Vorrichtung nach Anspruch 5 sowie einem oder mehreren der weiteren Ansprüche, dadurch gekennzeichnet, daß die beiden nebeneinanderliegenden Kragen-Zuschnitte (10, 11) aus der Zwischenstation (26) durch einen Übergabeförderer (54) einem Zuführungsförderer (41) zuförderbar sind, durch den die Zuschnitte taktweise in Querrichtung in die Übergabestation (14) transportierbar sind.

9. Vorrichtung nach Anspruch 8, dadurch gekennzeichnet, daß der Übergabeförderer (54) aus einem für beide Kragen-Zuschnitte (10, 11) gemeinsamen Raffarm (55) besteht mit zwei Paaren von Mitnehmerfingern (56, 57), je zum Erfassen eines Kragen-Zuschnitts (10, 11) an dessen Rückseite, wobei der Raffarm (55) zum Transport der Kragen-Zuschnitte (10, 11) durch einen Kurbeltrieb bewegbar ist, derart, daß die Mitnehmerfinger (56, 57) unterhalb der Bewegungsbahn der Kragen-Zuschnitte (10, 11) in die Ausgangsposition zurückkehren.

10. Vorrichtung nach Anspruch 8 sowie einem oder mehreren der weiteren Ansprüche, dadurch gekennzeichnet, daß der Zuführungsförderer (41) als Zahnriemen (42) ausgebildet ist mit einem unteren Trum als Fördertrum (43) und mit Mitnehmern (44), deren Abstand voneinander dem Abstand der Kragen-Zuschnitte (10, 11) in der Übergabestation (14) entspricht und deren Anzahl zum gleichzeitigen Transport von drei Kragen-Zuschnitten (10, 11, 12) ausgewählt ist.

11. Vorrichtung nach Anspruch 5 sowie einem oder mehreren der weiteren Ansprüche, dadurch gekennzeichnet, daß die Position der ankommenden Kragen-Zuschnitte (10, 11) in der Zwischenstation (26) durch einen Anschlag (27) im Transportbereich des Zuschnittförderers (22) bestimmt ist, wobei der Anschlag (27) zum Weitertransport der Kragen-Zuschnitte (10, 11) aus der Bewegungsbahn derselben nach unten absenkbar ist.

12. Vorrichtung nach Anspruch 8 sowie einem oder mehreren der weiteren Ansprüche, dadurch gekennzeichnet, daß die Endstellung der beiden Kragen-Zuschnitte (10, 11) in der Übergabestation (14) durch jedem Kragen-Zuschnitt (10, 11) zugeordnete Anschläge (Endanschlag 62, Zwischenanschlag 63) bestimmt ist, von denen der dem zweiten Kragen-Zuschnitt (10) zugeordnete Zwischenanschlag (63) aus der Bewegungsbahn der Kragen-Zuschnitte zeitweilig herausbewegbar ist.

13. Vorrichtung nach Anspruch 5 sowie einem oder mehreren der weiteren Ansprüche, dadurch gekennzeichnet, daß die Zigaretten-Blöcke (15, 16) im Bereich der Übergabestation (14) durch eine hin- und herbewegbare Blockbühne (66) zeitweilig förderbar sind und daß die Blockbühne (66) Paare von Mitnehmern (69, 70; 71, 72) zum Erfassen jeweils eines Kragen-Zuschnitts (10, 11) an der Rückseite versehen ist.

14. Vorrichtung nach Anspruch 13, dadurch gekennzeichnet, daß die dem zweiten Kragen-Zuschnitt (10) im Bereich der Übergabestation (14) zugeordneten Mitnehmer (71, 72) für die Rückbewegung in die Ausgangsstellung nach unten absenkbar sind unterhalb der Förderebene der Kragen-Zuschnitte (10, 11).

## Claims

1. Process for the production of hinge-lid packs having a collar for cigarettes, collar blanks being severed from a material web and being laid individually onto a cigarette block (cigarette group wrapped in an inner blank) to be introduced into the hinge-lid pack, characterized in that, with two hinge-lid packs at a time being produced simultaneously in two production tracks extending next to one another, the two collar blanks (10, 11, 12), each fed simultaneously to a cigarette block (15, 16) are each severed successively from a single common material web (13), the first of these two collar blanks (10, 11) is then moved as a result of a transverse shift into a position next to the other collar blank (11) to be processed simultaneously, and thereafter the two collar blanks (10, 11) lying next to one another are fed to the associated cigarette blocks (15, 16) of the two production tracks (block track 17, 18).

2. Process according to Claim 1, characterized in that the collar blanks (10, 11, 12) severed successively from the common material web (13) are conveyed along a blank track (25) into an intermediate station (26), in which a first of the two simultaneously processed collar blanks (10, 11) is moved as a result of a transverse shift into a sideways position offset relative to the blank track (25), whilst the second collar blank (11) remains briefly in this intermediate station (26) in the blank track (25), and in that thereafter the two collar blanks (10, 11) are simultaneously conveyed further out of the intermediate station (26).

3. Process according to Claim 2, characterized in that the two collar blanks (10, 11) lying next to one another are moved out of the intermediate station (26) into a feed track (31) and in this are conveyed transversely relative to the blank track (25) to a transfer station (14) for transfer to the cigarette blocks (15, 16).

4. Process according to Claim 3, characterized in that, in the region of the feed track (31), three collar blanks (10, 11, 12) at a time are simultaneously conveyed further, during a conveying stroke, by the amount of a transport travel corresponding to two collar blanks (10, 11, 12) lying next to one another, two collar blanks (10, 11) passing into the transfer station (14) during each conveying stroke.

5. Apparatus for the production of hinge-lid packs having a collar for cigarettes, in which collar blanks can be severed from a material web and laid individually onto a cigarette block to be introduced into the hinge-lid pack, characterized by a blank conveyor (22) by means of which the severed collar blanks (10, 11, 12) can be fed successively to an intermediate station (26), by means of a cross conveyor (32) which moves in the intermediate station a first of two collar blanks (10, 11), which can each be fed simultaneously to a cigarette block (15, 16), into a sideways position next to the blank conveyor (22), and by means of a device which transports the first collar blank (10) further out of the sideways position, together with the second following collar blank (11), in the direction of the blank conveyor (22).

6. Apparatus according to Claim 5, characterized in that, for the transport of a collar blank (10) into a sideways position, the cross conveyor (32) is designed as a toothed belt (33) which is directed transversely relative to the blank conveyor (22) and of which the lower strand as a conveying strand (39) is equipped with drivers (40) arranged at a distance from one another, for grasping a collar blank (10) at its side edge.

7. Apparatus according to Claim 6, characterized in that the distances between the drivers (40) of the toothed belt (33) and its movement stroke are coordinated with one another in such a way that the collar blank (10) is transported only during a part conveying stroke, especially over a stretch of 110 millimetres with a preceding idle stroke of 70 millimetres.

8. Apparatus according to Claim 5 and one or more of the further claims, characterized in that the two collar blanks (10, 11) lying next to one another can be fed by means of a transfer conveyor (54) from the intermediate station (26) to a feed conveyor (41), by means of which the blanks can be transported into the transfer station (14) intermittently in the transverse direction.

9. Apparatus according to Claim 8, characterized in that the transfer conveyor (54) consists of a gathering arm (55) common to the two collar blanks (10, 11) and having two pairs of driving fingers (56, 57), each for grasping a collar blank (10, 11) on its rear side, the gathering arm (55) being movable for the transport of the collar blanks (10, 11) by means of a crank mechanism, in such a way that the driving fingers (56, 57) return to the initial position underneath the path of movement to the collar blanks (10, 11).

10. Apparatus according to Claim 8 and one or more of the further claims, characterized in that the feed conveyor (41) is designed as a toothed belt (42), with a lower strand as a conveying strand (43) and with drivers (44), the distance between which corresponds to the distance between the collar blanks (10, 11) in the transfer station (14) and the number of which is chosen for the simultaneous transport of three collar blanks (10, 11, 12).

11. Apparatus according to Claim 5 and one or more of the further claims, characterized in that the position of the arriving collar blanks (10, 11) in the intermediate station (26) is determined by a stop (27) located in the transport region of the blank conveyor (22), and for the further transport of the collar blanks (10, 11) the stop (27) can be lowered downwards out of the path of movement of the latter.

12. Apparatus according to Claim 8 and one or more of the further claims, characterized in that the end position of the two collar blanks (10, 11) in the transfer station (14) is determined by stops (end stop 62, intermediate stop 63) which are assigned to each collar blank (10, 11) and of which the intermediate stop (63) assigned to the second collar blank (10) can be moved periodically out of the path of movement of the collar blanks.

13. Apparatus according to Claim 5 and one or more of the further claims, characterized in that the cigarette blocks (15, 16) can be conveyed periodically in the region of the transfer station (14) by means of a block platform (66) movable to and fro, and in that the block platform (66) is equipped with pairs of drivers (69, 70; 71, 72) for grasping a respective collar blank (10, 11) on the rear side.

14. Apparatus according to Claim 13, characterized in that the drivers (71, 72) assigned to the second collar blank (10) in the region of the transfer station (14) can, for the return movement, be lowered downwards into the initial position underneath the conveying plane of the collar blanks (10, 11).

## Revendications

1. Procédé de fabrication de boîtes à couvercle basculant et col pour cigarettes, dans lequel des découpes ou flans de col sont détachés d'une bande de matériau et mis individuellement sur un bloc de cigarettes (groupe de cigarettes enveloppé dans une découpe intérieure) à introduire dans la boîte à couvercle basculant,
caractérisé par le fait qu'avec fabrication simultanée de chaque fois deux boîtes à couvercle basculant sur deux voies de fabrication s'étendant l'une à côté de l'autre, les deux découpes de col (10, 11, 12) amenées simultanément chacune à un bloc de cigarettes (15, 16) sont détachées l'une après l'autre d'une bande commune unique de matériau (13), une première de ces deux découpes de col (10, 11) est ensuite menée par déplacement transversal dans une position à côté de l'autre découpe de col (11) à mettre en oeuvre simultanément, et après cela, les deux découpes de col (10, 11) situées l'une à côté de l'autre sont conduites aux blocs de cigarettes correspondants (15, 16) des deux voies de fabrication (voie à blocs 17, 18).

2. Procédé selon la revendication 1, caractérisé par le fait que les découpes de col (10, 11, 12) détachées l'une après l'autre de la bande commune de matériau (13) sont transportées le long d'une voie à découpes (25) jusqu'à un poste intermédiaire (26) où une première des deux découpes de col (10, 11) à mettre en oeuvre simultanément est menée par déplacement transversal dans une position ce côté décalée de la voie à découpes (25), tandis que la deuxième découpe de col (11) reste un court moment à ce poste intermédiaire (26) sur la voie à découpes (25), et qu'après cela, les deux découpes de col (10, 11) sont évacuées simultanément du poste intermédiaire (26).

3. Procédé selon la revendication 2, caractérisé par le fait que les deux découpes de col (10, 11) situées l'une à côté de l'autre sont, du poste intermédiaire (26), menées à une voie d'amenée (31) et, sur celle-ci, transportées perpendiculairement à la voie à découpes (25) jusqu'à un poste de transfert (14) pour leur transmission aux blocs de cigarettes (15, 16).

4. Procédé selon la revendication 3, caractérisé par le fait que dans la zone de la voie d'amenée (31), chaque fois trois découpes de col (10, 11, 12) sont avancées simultanément, pendant un temps de transport, d'une distance correspondant à deux découpes de col (10, 11, 12) situées l'une à côté de l'autre, deux découpes de col (10, 11) arrivant au poste de transfert (14) pendant chaque temps de transport.

5. Dispositif pour la fabrication de boîtes à couvercle basculant et col pour cigarettes, dans lequel des découpes de col peuvent être détachées d'une bande de matériau et mises individuellement sur un bloc de cigarettes à introduire dans la boîte à couvercle basculant,
caractérisé par un transporteur de découpes (22) qui permet d'amener l'une après l'autre à un poste intermédiaire (26) les découpes de col détachées (10, 11, 12), par un transporteur transversal (32) qui, au poste intermédiaire (26), mène chaque fois une première de deux découpes de col (10, 11) pouvant être amenées simultanément chacune à un bloc de cigarettes (15, 16) dans une position de côté près du transporteur de découpes (22), et par un dispositif qui fait avancer la première découpe de col (10) de la position de côté, conjointement avec la deuxième découpe de col qui suit (11), en direction du transporteur de découpes (22).

6. Dispositif selon la revendication 5, caractérisé par le fait que le transporteur transversal (32) pour le transport d'une découpe de col (10) jusqu'à une position de côté est une courroie dentée (33) dirigée perpendiculairement au transport de découpes (22) et dont le brin inférieur, brin transporteur (39), est pourvu d'entraîneurs espacés (40) pour la saisie d'une découpe de col (10) sur son bord latéral.

7. Dispositif selon la revendication 6, caractérisé par le fait que l'espacement des entraîneurs (40) de la courroie dentée (33) et la course de celle-ci sont accordés de façon que la découpe de col (10) soit transportée seulement pendant une course partielle, en particulier sur une distance de 110 millimètres avec une course à vide antérieure de 70 millimètres.

8. Dispositif selon la revendication 5 et une ou plusieurs des autres revendications, caractérisé par le fait que les deux découpes de col (10, 11) situées l'une à côté de l'autre peuvent, du poste intermédiaire (26), être amenées par un transporteur de transfert (54) à un transporteur d'amenée (41) qui permet de mener les découpes par temps, en direction transversale, au poste de transfert (14).

9. Dispositif selon la revendication 8, caractérisé par le fait que le transporteur de transfert (54) est constitué d'un bras enleveur (55) commun aux deux découpes de col (10, 11) et ayant deux paires de doigts entraîneurs (56, 57), chacune pour la saisie d'une découpe de col (10, 11) sur son côté arrière, ce bras enleveur (55) pouvant, pour le transfert des découpes de col (10, 11), être mû par un mécanisme à manivelle de façon telle que les doigts entraîneurs (56, 57) reviennent en position initiale au-dessous de la trajectoire des découpes de col (10, 11).

10. Dispositif selon la revendication 8 et une ou plusieurs des autres revendications, caractérisé par le fait que le transporteur d'amenée (41) est une courroie dentée (42) ayant un brin inférieur comme brin transporteur (43) et des entraîneurs (44) dont l'écartement correspond à l'écartement des découpes de col (10, 11) au poste de transfert (14) et dont le nombre est choisie pour le transport simultané de trois découpes de col (10, 11, 12).

11. Dispositif selon la revendication 5 et une ou plusieurs des autres revendications, caractérisé par le fait que la position au poste intermédiaire (26) des découpes de col (10, 11) qui arrivent est déterminée par une butée (27) dans la zone de transport du transporteur de découpes (22), cette butée (27) pouvant, pour la suite du transport des découpes de col (10, 11), être abaissée hors de la trajectoire de celles-ci.

12. Dispositif selon la revendication 8 et une ou plusieurs des autres revendications, caractérisé par le fait que la position finale des deux découpes de col (10, 11) au poste de transfert (14) est déterminée par des butées (butée finale 62, butée intermédiaire 63) affectées à chaque découpe de col (10, 11), la butée intermédiaire (63) affectée à la deuxième découpe de col (10) pouvant être écartée temporairement de la trajectoir des découpes de col.

13. Dispositif selon la revendication 5 et une ou plusieurs des autres revendications, caractérisé par le fait que les blocs de cigarettes (15, 16) peuvent, dans la zone du poste de transfert (14), être transportés temporairement par une plate-forme à blocs (66) pouvant aller et venir et que cette plate-forme (66) est pouvue de paires d'entraîneurs (69, 70 ; 71, 72) chacune pour la saisie d'une découpe de col (10, 11) sur son côté arrière.

14. Dispositif selon la revendication 13, caractérisé par le fait que les entraîneurs (71, 72) affectés à la deuxième découpe de col (10) dans la zone du poste de transfert (14) peuvent, pour le retour en position initiale, être abaissés au-dessous du plan de transport des découpes de col (10, 11).
